# FASCICULE DE BREVET EUROPEEN

(11) **EP 0 287 583 B1**
(45) Date de publication et mention de la délivrance du brevet: **22.08.1990**
(21) Numéro de dépôt: 87906065.5
(22) Date de dépôt: 01.10.1987
(51) Int. Cl.: A44C 5/20

(54) **FERMOIR DE BRACELET**
ARMBANDVERSCHLUSS
BRACELET FASTENER

(30) Priorité: 02.10.1986 CH 3943/86
(43) Date de publication de la demande: 26.10.1988
(73) Titulaire: DEXEL SA, CH-2502 Bienne (CH)
(72) Inventeur: GRANITO, Elio, CH-2557 Studen (CH)
(74) Mandataire: Fischer, Franz Joseph
(86) Numéro de dépôt international: CH8700131
(87) Numéro de publication internationale: WO8802225

(56) Documents cités:
- CH-A- 250 438
- CH-A- 281 531
- FR-A- 1 101 905
- FR-A- 1 176 866
- FR-A- 2 437 801
- GB-A- 2 012 855

## Description

On connaît déjà des fermoirs de bracelet dont un des éléments comporte un verrou rigide et l'autre une cage dans laquelle se déplace un ou deux coulisseaux sollicités par un ressort et susceptibles d'être manoeuvrés au moyen d'une extrémité saillante qui fait office de poussoir. Ces fermoirs présentent l'avantage de permettre des réalisations esthétiques aptes à être incorporées à des bracelets prévus pour des montres de haut de gamme. En outre, ils présentent une sécurité remarquable et une grande facilité d'ouverture.

Le but de la présente invention est de réaliser un fermoir, notamment pour bracelet, qui, tout en conservant les avantages des fermoirs à poussoir déjà connus, permet des réalisations de faible épaisseur, de fabrication aisée et peu coûteuse, réglables en longueur, avec un bracelet souple.

Dans ce but, la présente invention a pour objet un fermoir, notamment pour bracelet, permettant outre la fermeture l'ajustage et le blocage de ce dernier, comportant un premier élément constitué d'une plaquette pourvue d'un verrou et présentant des moyens de liaison une extrémité d'un brin de bracelet, et un second élément formé d'une cage dans laquelle coulisse au moins un coulisseau transversal sollicité élastiquement pour s'accrocher au verrou et présentant des moyens de retenue de l'autre extrémité du bracelet permettant d'ajuster ce dernier, caractérisé en ce qu'une plaque de serrage mobile coopère avec le dit second élément.

Plusieurs formes de réalisation de l'objet de l'invention vont être décrits ci-après en se référant au dessin annexé, dont:
la fig. 1 est une vue en plan de dessus des deux extrémités d'un bracelet équipé d'une forme d'exécution connue d'un fermoir à deux coulisseaux,
la fig. 2 est une vue en perspective éclatée à plus grande échelle des éléments du fermoir de la fig. 1,
la fig. 3 est une vue en coupe par un plan horizontal selon la ligne 111-111 de la fig. 4 du fermoir de la fig. 2,
la fig. 4 une vue en coupe selon la ligne IV-IV de la fig. 3 du même fermoir,
la fig. 5 une vue en perspective à plus petite échelle montrant une variante du fermoir selon les fig. 1 à 4,
les fig. 6 et 7 représentent en perspective éclatée et en coupe une forme de réalisation du fermoir selon l'invention, et
les fig. 8 et 9 sont des vues, respectivement en perspective éclatée et en coupe d'une autre forme de réalisation.

La fig. 1 montre approximativement l'allure du fermoir qui va être décrit. Un élément 1 de ce fermoir est une cage contenant deux coulisseaux 2 et 3 dont on voit saillir à la fig. 1 les extrémités extérieures qui jouent le rôle de poussoirs et permettent de déplacer ces coulisseaux transversalement par rapport au bracelet dont les maillons 4 sont reliés les uns aux autres par des éléments intercalaires 5. Dans la forme d'exécution de la fig. 1, un élément intercalaire supplémentaire 6 permet d'assurer le réglage fin de la longueur du bracelet. En enlevant cet élément, on peut régler la longueur du bracelet à un nombre demi entier de maillons.

La cage 1 est constituée d'une pièce de tôle pliée en forme de segment tubulaire à profil rectangulaire plat. Le fond de la cage 1 présente une ouverture 7 et sur l'un de ses côtés sont soudés des éléments de raccordement 8. De plus, une goupille de retenue représentée en 9 à la fig. 3, assure le maintien des deux coulisseaux 2 et 3 qui sont constitués par des segments de tôle découpés, de forme allongée, dont la largeur est adaptée à celle de l'espace interne de la cage 1. La disposition des deux coulisseaux 2 et 3 est également visible à la fig. 3. On voit que chaque coulisseau comporte à son extrémité extérieure une partie saillante 2a ou 3a qui fait office de poussoir et à son autre extrémité une partie rentrante 2b, 3b, qui fait office de rebord de verrouillage. Chaque rebord de verrouillage est muni d'une saignée 10, 11, ménagée dans son épaisseur. Finalement, chaque coulisseau 2 ou 3 comporte une zone de liaison 2c, 3c, qui est une zone marginale passant à côté du verrou comme on le verra plus loin, tandis que le contour des coulisseaux ménage un espace transversal suffisant pour loger encore dans la cage 1 un ressort à boudin 12 qui sollicite les coulisseaux vers l'extérieur. Le contour de chacun des coulisseaux est découpé de façon à ménager des zones de guidage soit avec les parois de la cage 1, soit avec des zones correspondantes de l'autre coulisseau-Comme on le voit à la fig. 3, sous l'action du ressort 12, les deux rebords de verrouillage 2b et 3b sont pressés l'un contre l'autre en enserrant entre eux le verrou et le coulisseau 3 est appuyé par une partie de son pourtour contre la goupille 9.

L'autre élément du fermoir visible plus particulièrement aux fig. 2 et 4 comporte une plaquette 13 qui peut venir se loger sous la cage 1 et qui est solidaire d'un élément de liaison 14 susceptible d'être relié par une articulation à un élément 4 du bracelet. Sur la plaquette 13 est fixé le verrou proprement dit 15 qui a la forme d'une goupille cylindrique à tête élargie 15a. Cette goupille 15 est chassée dans un trou de la plaquette 13 comme on le voit à la fig. 4 et la hauteur de la tête élargie 15a est telle que cette tête vient se noyer dans les saignées 10 et 11 des coulisseaux 2 et 3.

Revenant à la fig. 3, on voit que si l'on presse par inadvertance sur l'un des poussoirs 2a ou 3a l'autre coulisseau reste en place de sorte que la cage 1 ne se dégage pas du verrou 15. Il est effictivement nécessaire de presser sur les deux poussoirs 2a et 3a simultanément pour que le dégagement puisse avoir lieu de sorte que la sécurité requise est pleinement réalisée. On remarque encore en comparant les fig. 3 et 4 d'une part avec la fig. 2 d'autre part que l'on a représenté là deux variantes dans la disposition et la forme des éléments de raccordement 14 et 8.

La fig. 5 montre encore un autre agencement possible utilisant le même genre de fermoir. Deux extrémités d'un bracelet 16 qui peut être un bracelet souple d'un type quelconque sont reliées en permanence par une portefeuille constitué de deux lames rigides articulées l'une à l'autre 17 et 18 et d'une coulisse 19 à profil en U dont les côtés présentent des trous permettant de relier une extrémité de la lamelle rigide 18 à l'endroit voulu le long de cette coulisse 19 qui par ailleurs est articulée à l'une des extrémités du bracelet 16, tandis que l'autre extrémité est articulée à une extrémité de la languette rigide 17. Comme on le voit à la fig. 5, cette dernière porte un verrou 20 ayant la même constitution que le verrou 15. La partie antérieurede la coulisse 19 est conformée de façon à constituer une cage dans laquelle sont montés deux coulisseaux (non représentés) et un ressort présentant la même disposition que les coulisseaux 2 et 3 et le ressort 12. On obtient ainsi un fermoir de portefeuille qui présente une sécurité ne dépendant aucunement de la fatigue d'une languette élastique comme c'est le cas dans la plupart des fermoirs à portefeuille connus.

On va décrire à présent deux formes d'exécution fermoir qui font plus particulièrement l'objet de l'invention. Une forme d'exécution utilise deux éléments de verrouillage dont l'un est un plot saillant muni d'une tête et l'autre un logement ménagé dans une cage contenant deux coulisseaux sollicités par un ressort.

Dans cette forme d'exécution qui est représentée aux fig. 6 et 7, la constitution des éléments du fermoir est encore plus simple que dans la première forme d'exécution exposée plus haut. Les deux éléments de bracelet qu'il s'agit de relier sont désignés à la fig. 7 par 27 et 28. Ce sont des éléments de bracelet en cuir ou en matière plastique, de façon générale des éléments d'un bracelet souple. L'élément 28 est relié par l'intermédiaire d'une barrette à ressort classique 29 à une plaquette d'accrochage 30 qui joue le rôle de la plaquette 13 dans la première forme d'exécution. Comme on le voit à la fig. 6, cette plaquette 30 est découpée dans un segment de tôle de forme triangulaire. Elle présente deux rebord relevés 31 destinés à recevoir les pivots de la barrette 29 et au centre de son bord transversal elle présente une languette relevée 32 qui va entourer la barrette 29 dans une échancrure ménagée dans l'élément de bracelet 28. Le verrou 33 constitué d'une tige cylindrique munie d'une tête débordante est chassé par son pied dans un trou de la plaquette 30.

L'élément d'accrochage 30 coopère dans ce fermoir avec une cage 34 qui, comme on le voit à la fig. 6, est constitué est d'un segment de tôle roulé et plié de façon à comporter une partie tubulaire 35 de profil rectangulaire et une partie saillante 36 dont le profil est légèrement triangulaire et qui dépasse en hauteur le niveau supérieur de la cage 35. A l'intérieur de la cage sont logés deux coulisseaux 37 et 38 dont les extrémités font saillie de part et d'autre de la cage 35 et sont accessibles de façon à constituer des poussoirs, ces coulisseaux présentant l'un et l'autre un rebord échancré en arc de cercle susceptible de s'engager sous la tête du verrou 33. Un ressort (non représenté à la fig. 6) tend à écarter les têtes des deux coulisseaux 37 et 38 l'une de l'autre, de sorte que leurs rebords d'accrochage soient au contraire rapprochés l'un de l'autre et tendent à bloquer le verrou.

Dans la partie 36 de l'élément de fermoir 34 est engagée une seconde barrette 39 dont les pivots servent d'axe d'articulation à une plaque de serrage 40. Cette dernière est également constituée d'une plaquette de tôle découpée, pliée et emboutie dont les oreilles 41 rabattues verticalement lorsque la plaquette est horizontale sont munies de trous dans lesquels peuvent s'engager les pivots de la barrette 39. Ainsi, cette plaque est articulée autour d'un axe passant à l'intérieur de la partie saillante 36. Le bord de la plaquette 40, c'est-à-dire la zone qui s'étend entre les oreilles 41 et 42, forme un bossage bombé 43 destiné à coopérer avec la partie arrondie qui forme l'arête sommitale de la zone 36 de la partie 34 du fermoir. En variante cette partie de la plaque 40 pourrait aussi comporter un dégagement intérieur, inapparent de l'extérieur. Si à la fig. 7 on imagine la plaque de serrage 40 soulevée en position verticale, on se rend compte que la zone emboutie 43 va se trouver à une distance du flanc extérieur de la partie 36 qui est plus grande que celle à laquelle elle se trouve lorsque la plaque de serrage 40 est rabattue, de sorte que l'élément 27 de bracelet, s'il est engagé entre la plaque de serrage et l'arête sommitale de la zone 36, doit se trouver comprimé et serré contre la surface supérieure de la cage 34 qui constituera dès lors un dispositif de serrage et d'ajustage susceptible d'être réglé au millimètre près lorsqu'on utilise un bracelet souple. Cette combinaison ne gêne absolument pas l'accrochage de l'élément 34 au verrou 33 puisque la tête de ce dernier peur pénétrer dans un trou 44 de la paroi supérieure de la cage, alors que le reste de cette paroi supérieure sert d'appui pour la partie libre de l'élement 27 du bracelet. Dans cette forme d'exécution, on obtient également un fermoir de bracelet très simple dont les dimensions en épaisseur sont très réduites et qui peut servir à régler au millimètre près la longueur d'un bracelet souple, notamment d'un bracelet de montre. Ici également tout décrochage intempestif est évité puisqu'il faut presser en même temps sur les deux poussoirs transversaux constitués par les têtes des coulisseaux 37 et 38.

La fig. 8 est une vue correspondant à la fig. 6, mais représentant une autre forme d'exécution de l'objet de l'invention. Comme dans l'exécution de la fig. 6, un des éléments de fermoir est constitué par une plaquette d'accrochage 44 munie de deux rebords relevés 45 dans lesquels s'engagent les pivots d'une barrette liée à une extrémité d'un brin du bracelet. La plaquette 44 porte un verrou rigide 46.

L'autre élément du fermoir comporte la cage 47 et la plaque de serrage 48. La cage 47 est un dispositif du même genre que l'élément 34, c.à.d. quelle contient deux coulisseaux 49 et 50 engagés dans la cage 47 mobiles transversalement et comportant chacun un élément d'accrochage 51 pour le coulisseau 49 et 52 pour le coulisseau 50. Un ressort (non représenté) sollicite les coulisseaux de façon à les maintenir dans une position où une aréte des éléments de verrouillage 51 et 52 est engagée sous la tête du verrou 46 et où les extrémités extérieures des coulisseaux sont saillantes des deux côtés de la cage 47. Un trou 53 traverse la cage de part en part et permet l'engagement du verrou 46.

D'autre part, la plaque de serrage 48 est destinée à jouer le même rôle que la plaque 40 du dispositif selon la fig. 6, mais au lieu d'être articulée sur une partie arrière de la cage, elle a ici la forme d'un étrier muni de deux rebords latéraux symétriques 54 et 55. Ces deux rebords s'engagent de part et d'autre de la cage 47 et ils présentent chacune une ouverture 56 ajustée de façon à s'engager sur l'un des coulisseaux 49 ou 50. Pour la mise en place de cette plaque de serrage, l'agencement des coulisseaux est dimensionné de telle façon que l'un des coulisseaux a une course suffisante de façon à pouvoir s'effacer entièrement à l'intérieur de la cage 47 tandis que l'autre coulisseau reste légèrement saillant hors de cette cage sur une longueur correspondant à l'épaisseur de l'élément 48.

La plaque de serrage 48 sert à fixer à la cage 47 une partie extrême de l'autre brin du bracelet. Au lieu de pincer le brin du bracelet comme c'était le cas dans l'exécution de la fig. 6, l'élément 48 porte sur sa face tournée vers la cage un têton 57 fixépar exemple par soudage et qui s'engage dans un trou 58 de la partie extrême du brin 59 du bracelet (v. fig. 9). Du fait que la course d'un des coulisseaux 49 et 50 est plus longue que celle de l'autre, la mise en place de la plaque 48 s'effectue sans outils spécial. Il suffit d'accrocher tout d'abord le rebord 54 ou 55 qui esttourné du côté du coulisseau ayant la course la plus courte en pressant l'autre coulisseau à fond puis de laisser revenir l'autre coulisseau à travers l'ouverture 56 du rebord correspondant. La fig. 9 montre en coupe comment l'élément 44 est relié à une extrémité du brin 60 du bracelet par l'intermédiaire d'une barrette 61 et comment l'élément 47,48 est disposé de façon que le brin 59 soit superposé à cet élément de sorte que la cage 47 vient s'engager au-dessus de la plaque 44 et en retrait par rapport à la partie saillante constituée par les deux rebords 45. L'ensemble du fermoir présente une disposition de très faible hauteur. La réalisation décrite permet d'autre part des exécutions de haute valeur esthétique, notamment dans le cas où la plaque de serrage 48 ou 40 est ornée sur sa face supérieure d'un décor qui peut être en relief ou réalisée d'une autre manière. Quelle que soit la variante choisie, le fermoir décrit peut être réalisé sous forme d'un objet de bijouterie d'une haute qualité d'exécution.

Les deux formes d'exécution décrites se prêtent à des réalisations de fermoirs sur n'importe quel type de bracelet souple que ce soit des bracelets en cuir, en caoutchouc, en matière plastique ou même, le cas échéant des bracelets métalliques de type milanais.

## Revendications

1. Fermoir, notamment pour bracelet, permettant outre la fermeture, l'ajustage et le blocage de ce dernier, comportant un premier élément constitué d'une plaquette (30) pourvue d'un verrou (33) et présentant des moyens de liaison à une extrémité d'un brin de bracelet, et un second élément formé d'une cage (34) dans laquelle coulisse au moins un coulisseau transversal sollicité élastiquement pour s'accrocher au verrou et présentant des moyens de retenue de l'autre extrémité du bracelet permettant d'ajuster ce dernier, caractérisé en ce qu'une plaque de serrage mobile (40) coopère avec le dit second élément.

2. Fermoir selon la revendication 1, caractérisé en ce que le dit second élément comporte, au voisinage de la cage, une partie saillante qui forme une arête transversale sur l'axe de laquelle est articulée la plaque de serrage qui coopère dans une position rabattue avec la dite partie saillante pour pincer la dite partie extrême du brin de bracelet.

3. Fermoir selon la revendication 1, caractérisé en ce que la plaque de serrage est amovible et est pourvue d'un téton qui s'engage dans un trou de la dite partie extrême du brin de bracelet.

4. Fermoir selon la revendication 3, caractérisé en ce que la plaque de serrage est superposée à la cage et est liée à cette dernière de manière amovible par engagement d'une extrémité d'un ou des coulisseaux faisant office de poussoir dans au moins une ouverture que présente un rebord latéral de la plaque de serrage.

5. Fermoir selon la revendication 4, dans lequel l'élément portant la plaque de serrage comporte deux coulisseaux, caractérisé en ce que l'un des coulisseaux a une course supérieure à celle de l'autre de manière à pouvoir dégager le rebord correspondant lorsqu'il est enfoncé entièrement dans la cage.

## Patentansprüche

1. Verschluss, insbesondere für Armbänder, welcher neben dem Schliessen auch das Einstellen und Festsetzen von letzterem erlaubt, wobei ein erstes Element vorhanden ist, bestehend aus einem mit einem Riegel (33) versehenen Plättchen (30) und Verbindungsmittel zu einem Ende des Armbandes aufweisend und ein zweites Element, gebildet aus einem Käfig (34), in welchem wenigstens ein Schieber gleitet, der in Querrichtung elastisch belastet ist, um an den Riegel angedrückt zu werden und Haltemittel zum anderen Ende des Armbandes aufweisend, die ein Einstellen von letzterem erlauben, dadurch gekennzeichnet, dass eine bewegliche Sperrplatte (40) mit dem erwähnten zweiten Element zusammenwirkt.

2. Verschluss nach Anspruch 1, dadurch gekennzeichnet, dass das erwähnte zweite Element in der Nachbarschaft des Käfigs einen vorspringenden Abschnitt aufweist, welcher einen Längsanschlag über der Achse bildet, an der die Sperrplatte angelenkt ist, welche in einer umgeklappten Position mit dem erwähnten vorspringenden Bereich zusammenwirkt, um den erwähnten Endbereich des Armbandes zu klemmen.

3. Verschluss nach Anspruch 1, dadurch gekennzeichnet, dass die Sperrplatte abnehmbar ist und mit einem Ansatz versehen ist, welcher in ein Loch im erwähnten Endbereiches des Armbandes eingreift.

4. Verschluss nach Anspruch 3, dadurch gekennzeichnet, dass die Sperrplatte oberhalb des Käfigs angeordnet ist und mit dem letzteren durch Eingreifen des einen Endes des oder der Schieber abnehmbar verbunden ist, welcher als Mitnehmer in wenigstens einer Oeffnung dient, die eine querliegende Anschlagleiste der Sperrplatte aufweist.

5. Verschluss nach Anspruch 4, in welchem das die Sperrplatte tragende Element zwei Schieber aufweist, dadurch gekennzeichnet, dass der eine der Schieber einen Hub hat, der grösser ist, als derjenige des anderen, um ausser Eingriff kommen zu können mit dem entsprechenden Anschlagleiste, wenn er vollständig in den Käfig eingedrückt ist.

## Claims

1. Clasp, particularly for a bracelet, permitting besides the fastening, the adjustment and the locking of the latter, comprising a first element made up of a small plate (30) provided with a bolt (33) and having means for connection to one end of a length of bracelet, and a second element formed of a cage (34) in which there slides at least one transverse slide-block acted upon elastically to hook on the bolt and having holding means for the other end of the bracelet, permitting the latter to be adjusted, characterized in that a movable clamping plate (40) co-operates with the said second element.

2. Clasp according to claim 1, characterized in that the said second element comprises, in the vicinity of the cage, a projecting portion which forms a transverse ridge, on the axis of which there is hinged the clamping plate which co-operates in a turned-down position with the said projecting portion for gripping the said end portion of the length of bracelet.

3. Clasp according to claim 1, characterized in that the clamping plate is removable and is provided with a teat which fits into a hole in the said end portion of the length of bracelet.

4. Clasp according to claim 3, characterized in that the clamping plate is superimposed on the cage and is removably connected to the latter by fitting of one end of a slide-block or slide-blocks acting as a push button into at least one opening in a side flange of the clamping plate.

5. Clasp according to claim 4, wherein the element bearing the clamping plate comprises two slide-blocks, characterized in that one of the slideblocks has a length of stroke greater than that of the other so as to be able to disengage from the respective flange when it is driven completely into the cage.
